# EUROPÄISCHE PATENTSCHRIFT

(11) **EP 1 846 691 B1**
(45) Veröffentlichungstag und Bekanntmachung des Hinweises auf die Patenterteilung: **03.08.2011**
(21) Anmeldenummer: 06707704.0
(22) Anmeldetag: 11.01.2006
(51) Int. Cl.: F17C 5/06, F17C 9/02, F17C 13/02

(54) **VERFAHREN UND VORRICHTUNG ZUM BEFÜLLEN VON DRUCKBEHÄLTERN MIT NICHT VERFLÜSSIGTEN GASEN ODER GASGEMISCHEN**
METHOD AND DEVICE FOR FILLING PRESSURE VESSELS WITH NON-LIQUEFIED GASES OR GAS MIXTURES
PROCEDE ET DISPOSITIF POUR REMPLIR DES RESERVOIRS SOUS PRESSION AVEC DES GAZ OU DES MELANGES DE GAZ NON LIQUEFIES

(30) Priorität: 02.02.2005 DE 102005004665
(43) Veröffentlichungstag der Anmeldung: 24.10.2007
(73) Patentinhaber: Messer Group GmbH, 65843 Sulzbach (DE)
(72) Erfinder: GRABHORN, Herrmann, 40474 Düsseldorf (DE); HERZOG, Friedhelm, 47803 Krefeld (DE)
(86) Internationale Anmeldenummer: PCT/EP2006/050166
(87) Internationale Veröffentlichungsnummer: WO 2006/082122

(56) Entgegenhaltungen:
- EP-A- 0 033 386
- WO-A-2005/043033
- WO-A-2005/059431
- DE-A1- 10 107 895
- DE-A1- 10 119 115
- DE-A1- 19 817 324
- US-A1- 2003 021 743

## Beschreibung

Die Erfindung betrifft ein Verfahren zum Befüllen von Druckbehältern mit kaltem Gas oder Gasgemisch, bei dem ein Füllgas oder eine Komponente eines Füllgasgemisches in einem Vorratsbehälter bei tiefen Temperaturen im verflüssigten Zustand gelagert und einem Druckbehälter zur Befüllung im kalten, gasförmigem Zustand zugeführt und durch Erwärmen des Gases im Druckbehälter ein Druck aufgebaut wird.

Um Gase mit einer hohen Speicherdichte lagern zu können, erfolgt die Speicherung entweder in flüssigem Zustand oder gasförmig unter hohen Drücken. Die Lagerung im flüssigen Zustand ermöglicht zwar eine sehr hohe Speicherdichte, sie ist jedoch nur unter Inkaufnahme mehr oder minder großer Abdampfverluste möglich, die auch bei gut wärmeisolierten Behältern unvermeidlich sind.

Zur Druckspeicherung von Gasen wurden bislang überwiegend Kompressoren eingesetzt, die einen Betriebsdruck im Druckbehälter von etwa 200 bar erlauben. Die Kompressoren sind jedoch in Bau und Betrieb sehr aufwendig, zudem führen neuere Anwendungen, beispielsweise Anwendungen in der Brennstoffzellentechnik oder Gasgeneratoren für Airbags, zum Bedürfnis nach weitaus höheren Drücken von 700 bar oder mehr. Derartige Drücke sind mit konventioneller Kompressionstechnik nicht oder nur mit unvertretbar hohem Aufwand zu realisieren.

Aus der EP 0 033 386 A1 und der WO 99/05465 sind Verfahren zum Befüllen von Druckbehältern bekannt, bei dem das Füllgas vor der Zuführung an den zu befüllenden Druckbehälter verflüssigt oder auf eine Temperatur, die nur geringfügig über seiner Siedetemperatur liegt, gekühlt wird. Als bevorzugtes Kühlmittel dient dabei flüssiger Stickstoff. Aus der WO 02/066884 A1 ist ein weiter verbessertes Verfahren bekannt, bei dem auch der Druckbehälter vor und/oder während der Zuführung des kalten oder verflüssigten Füllgases gekühlt wird, beispielsweise durch Eintauchen in ein Bad in flüssigem Stickstoff. Nach Beenden des Befüllvorgangs wird der Druckbehälter druckdicht verschlossen. Da sich das Gasvolumen mit dem Abkühlen - bei gleich bleibendem Druck - ungefähr proportional zur Temperatur verhält, gelingt auf diese Weise eine Vergrößerung der effektiven Speicherkapazität um einen Faktor von ca. 2-3. Mit dem Aufwärmen des Gases steigt der Druck im Druckbehälter sehr stark an. Diese Verfahren sind beispielsweise geeignet, um Druckbehälter, die für Drücke von 700bar oder mehr zugelassen sind, kostengünstig zu befüllen. Insbesondere eignet sich dieses Verfahren zum Befüllen kleinvolumiger Tanks, insbesondere Gasgeneratoren für Airbags, Kraftstoffbehälter für gasbetriebene Fahrzeuge oder Brennstoffzellensysteme.

Die bekannten Verfahren haben den Nachteil, dass es beim Befüllvorgang zum Kondensieren oder Ausfrieren des Füllgases bzw. einer Füllgaskomponente kommen kann. Während die Kondensation im Innern des zu befüllenden Druckbehälters in der Regel unproblematisch oder sogar gewollt ist, kann ein Ausfrieren des Gases in den Zuleitungen zum Druckbehälter zum Verschluss der Zuleitung führen.

Um ein Ausfrieren des Füllgases zu vermeiden, kann das im flüssigen Zustand gespeicherte Füllgas vor seiner Zuführung an den Druckbehälter mittels eines Wärmetauschers verdampft und aufgeheizt werden. Der Nachteil hiervon ist, dass die Temperatur des verdampften Füllgases nur schwer zu kontrollieren ist, wodurch es zu einer Beeinträchtigung des Füllergebnisses kommt.

Aus der US 2003/021743 A1 ist ein System zum Erzeugen von Wasserstoff aus Erdgas und Betanken von Fahrzeugen mit dem so erzeugten Wasserstoff bekannt bekannt. Dabei wird das in einem Tank bei tiefen Temperaturen im flüssigen Zustand gespeicherte Erdgas in einem Wärmetauscher verdampft und in einem Dampfreformer zu Wasserstoff und Kohlendioxid reformiert. Die Wärme des erzeugten Wasserstoffs wird dazu genutzt, das Erdgas in dem erwähnten Wärmetauscher zu verdampfen. Dieser Gegenstand hat jedoch nicht die vorgenannte Kaltbefüllung von Druckbehältern zum Inhalt.

Das Dokument DE 101 19 214 beschreibt ein Verfahren zum Befüllen von Drochbehdiltrous.

Aufgabe der vorliegenden Erfindung ist es demnach, eine Möglichkeit zur Befüllung von Druckbehältern mit kaltem, nicht verflüssigtem Gas anzugeben, bei dem eine Kondensation oder ein Ausfrieren des Füllgases oder einer Füllgaskomponente zuverlässig vermieden wird.

Gelöst ist diese Aufgabe bei einem Verfahren der eingangs genannten Art dadurch, dass das Füllgas oder die Füllgaskomponente aus dem Vorratsbehälter vor seiner Zuführung an den Druckbehälter im verflüssigten Zustand einem Wärmetauscher zugeführt, durch Zuführen einer mindestens der Verdampfungsenthalpie entsprechenden Energie verdampft und das verdampfte Füllgas bzw. die verdampfte Füllgaskomponente an Wärmetauscherflächen des Wärmetauschers in thermischen Kontakt mit dem verflüssigten Füllgas bzw. der verflüssigten Füllgaskomponente aus dem Vorratsbehälter gebracht wird.

Das verdampfte Füllgas wird also durch den Wärmetausch mit dem noch flüssigen Füllgas abgekühlt und anschließend dem zu befüllenden Druckbehälter zugeleitet. Bei der Verdampfung wird dem Füllgas mindestens so viel Energie zugeführt, wie es seiner Verdampfungsenthalpie entspricht. Bei der Abkühlung durch den Wärmekontakt mit dem noch flüssigen Füllgas kann ihm diese Verdampfungsenthalpie jedoch nicht mehr entzogen werden. Die Temperatur des verdampften Füllgases nähert sich der Temperatur des noch flüssigen Füllgases an, ohne dass das verdampfte Füllgas dabei wieder kondensiert. Der Grad der Annäherung der Temperaturen des verdampften Füllgases an das noch flüssige Füllgas hängt dabei unter anderem vom Aufbau des Wärmetauschers, von der zur Erwärmung des Gases eingesetzten Heizleistung und der Durchflussmenge ab. Im - unter realistischen Bedingungen freilich nicht völlig erreichbaren - Idealfall sind die Temperaturen gleich und die Energieinhalte des verdampften bzw. noch flüssigen Füllgases unterscheiden sich nur um die Verdampfungsenthalpie. Es spielt dabei keine Rolle, auf welche Weise die der Verdampfungsenthalpie entsprechende Energiemenge dem Füllgas zugeführt wird. Ein Wärmekontakt mit einem weiteren Medium, entweder strömungstechnisch getrennt an Wärmetauscherflächen oder ohne stoffliche Trennung, etwa durch Mischung, kommt dafür ebenso in Betracht wie eine aktive Beheizung, beispielsweise durch eine elektrische oder sonstige Heizeinrichtung, oder eine Kombination verschiedener Heizeinrichtungen.

Um die Temperatur des verdampften Gases so gering wie möglich zu halten, ist es zweckmäßig, die Heizleistung und/oder die Durchflussmenge des Füllgases durch den Wärmetauscher zur Erwärmung des Füllgases in Abhängigkeit von der Temperatur des Füllgases zu regeln. Dadurch werden die Heizkosten so gering wie möglich gehalten. Die als Regelgröße eingesetzte Temperatur kann dabei im Wärmetauscher, in einer Verbindungsleitung zwischen den thermisch miteinander verbundenen Abschnitten des Wärmetauschers oder in einer Füllleitung, stromab vom Wärmetauscher, erfasst werden. Alternativ kann auch der Anteil noch flüssigen Gases am Füllgas gemessen und als Ausgangsgröße zur Einstellung der Heizleistung genommen werden. Die Messung des Flüssiganteils erfolgt dabei bevorzugt im Bereich des Ausgangs des ersten Abschnitts des Wärmetauschers.

Eine weitere vorteilhafte Ausgestaltung des erfindungsgemäßen Verfahrens sieht vor, dass das Füllgas vor seiner Zuführung an den Druckbehälter entspannt wird. Aufgrund der bei der Entspannung eintretenden Siedepunktserniedrigung wird so vermieden, dass aufgrund einer plötzlichen Druckschwankung in den Leitungen eine Kondensation des Füllgases auftritt.

Eine besonders vorteilhafte Variante zur Verdampfung des Füllgases besteht darin, das aus dem Wärmetauscher austretende, zu verdampfende Füllgas durch Beimischen eines wärmeren Zusatzgases der gleichen oder einer anderen Zusammensetzung aufzuheizen. Die zur Verdampfung erforderliche Energie erhält das Füllgas vom beigemischten Zusatzgas.

Bei einer Vorrichtung zum Befüllen von Druckbehältern mit kaltem Gas oder Gasgemisch, bei dem ein Füllgas oder eine Komponente eines Füllgasgemisches in einem Vorratsbehälter im verflüssigten Zustand gelagert und zur Befüllung einem Druckbehälter zugeführt wird, ist zwischen Vorratsbehälter und Druckbehälter ein Wärmetauscher mit thermisch miteinander verbundenen Abschnitten vorgesehen, wobei ein erster Abschnitt des Wärmetauschers über eine Füllgaszuleitung mit dem Vorratsbehälter und ein zweiter Abschnitt über eine Füllgasableitung mit der Befülleinrichtung strömungsverbunden ist und zwischen dem ersten und dem zweiten Abschnitt eine Verbindungsleitung besteht, und eine Einrichtung zum Erwärmen des Füllgases vorgesehen ist.

Das Füllgas bzw. die Füllgaskomponente durchläuft also zunächst den ersten Abschnitt eines Wärmetauschers und wird durch den thermischen Kontakt mit dem verdampften Füllgas aus dem zweiten Abschnitt des Wärmetauschers zumindest teilweise verdampft. Die Einrichtung zum Erwärmen des Füllgases, die innerhalb des ersten Abschnitts des Wärmetauschers oder in der Verbindungsleitung zwischen den beiden Abschnitten des Wärmetauschers angeordnet sein kann, bewirkt die Zuführung einer Energie an das Füllgas, die zumindest der Verdampfungsenthalpie entspricht. Im zweiten Abschnitt des Wärmetauschers, der mit dem ersten Abschnitt thermisch verbunden ist, wird die Temperatur des verdampften Füllgases an die Temperatur des noch flüssigen Füllgases angenähert.

Vorteilhafterweise ist als Einrichtung zum Erwärmen des Füllgases eine regelbare Heizeinrichtung vorgesehen, die mit Sensoren zum Erfassen physikalischer Parameter des Füllgases, wie Temperatur oder Druck, datenverbunden ist.

Eine zweckmäßige Ausführungsform der Vorrichtung sieht vor, dass in der Verbindungsleitung und/oder in der Füllgasableitung eine Druckstufe angeordnet ist. Die Druckstufe, bei der es sich beispielsweise um einen Druckminderer oder ein regelbares Drosselventil handelt, sichert aufgrund des infolge der Entspannung erniedrigten Siedepunkts die Aufrechterhaltung des gasförmigen Aggregatszustandes des strömungsabwärts von der Druckstufe vorliegenden Füllgases auch im Falle von Druckschwankungen in der Füllgaszuleitung zum zu befüllenden Druckbehälter. Durch den Einbau der Druckstufe kann auch die Heizleistung des Füllgases auf einen Wert eingestellt werden, der geringer als die Verdampfungsenthalpie ist, sofern die Forderung erfüllt ist, dass das Füllgas bei dem erniedrigten Druck und der ihm zugeführten Energie im gasförmigen Zustand vorliegt.

Vorteilhafterweise ist die Verbindungsleitung mit einer Gaszuleitung strömungsverbunden, mittels der ein Zusatzgas in die Verbindungsleitung einspeisbar ist. Auf diese Weise können insbesondere Füllgasgemische auf einfache Weise und ohne die Gefahr der Kondensation einer Füllgaskomponente hergestellt werden. Das Zusatzgas kann dabei auch zur Erwärmung des Füllgases eingesetzt werden.

Anhand der Zeichnung soll ein Ausführungsbeispiel der Erfindung näher erläutert werden.

Die in der Zeichnung (Fig.) schematisch dargestellte Vorrichtung 1 dient zur Befüllung von Druckbehältern 2 in einer Befülleinrichtung 3 mit einem Füllgasgemisch.

Bei der Befülleinrichtung 3 selbst handelt es sich um eine an sich bekannte Einrichtung, wie sie sie beispielsweise in der WO 02/066884 beschrieben ist. Die Komponenten des Füllgasgemisches - im Ausführungsbeispiel Argon (Ar) und Helium (He) - werden in Vorratsbehältern 4,5 gespeichert. Während im Vorratsbehälter 5 Helium unter Druck im gasförmigen Zustand bei Temperaturen von beispielsweise 20°C gespeichert wird, liegt das Argon im Vorratsbehälter 4 im tiefkalten, verflüssigten Zustand vor. Bei den Vorratsbehältern 4,5 handelt es sich im übrigen um handelsübliche Behälter zur Speicherung von Gasen, die in bekannter Weise mit hier nicht gezeigten Armaturen, wie Absperrventilen, Überdruckventilen, Druckminderen u. dergl. ausgerüstet sind.

Der Vorratsbehälter 4 ist über eine thermisch isolierte Füllgaszuleitung 6 mit einem Wärmetauscher 7 strömungsverbunden. Der Wärmetauscher 7 umfasst zwei strömungstechnisch voneinander getrennte Abschnitte, hier als Primärabschnitt 8 bzw. Sekundärabschnitt 9 bezeichnet, die über eine Wärmetauscherfläche 10 miteinander thermisch verbunden sind. Während der Primärabschnitt 8 des Wärmetauschers 7 mit der Füllgaszuleitung 6 strömungsverbunden ist, ist der Sekundärabschnitt 9 über eine ebenfalls thermisch isolierte Füllgasableitung 12 mit der Befülleinrichtung 3 und damit den zu befüllenden Druckbehältern 2 verbunden. Der Primärabschnitt 8 des Wärmetauschers 7 weist einen Ausgang auf, der über eine Verbindungsleitung 13 mit einem Eingang des Sekundärabschnitts 9 strömungsverbunden ist. An bzw. in der Verbindungsleitung 18 sind die im Folgenden beschriebenen Einrichtungen vorgesehen.

In der Nähe des Ausgangs von Primärabschnitt 8 des Wärmetauschers 7, beispielsweise unmittelbar am Ausgang des Primärabschnitts 8, ist in der Verbindungsleitung 13 eine elektrische Heizeinrichtung 15 zur Beheizung des Füllgases angeordnet. Die Heizeineinrichtung 15 ist mit einer Mess- und Regeleinrichtung 14 versehen, mittels der die an das Füllgas abgegebene Heizleistung in Abhängigkeit von der Temperatur des Füllgases geregelt wird. Die als Regelgröße eingesetzte Temperatur des Füllgases wird dabei mittels eines Sensors 16 in einem von der Heizeinrichtung 15 stromabwärts gelegenen Abschnitt der Verbindungsleitung 13 gemessen. Stromabwärts von der Heizeinrichtung 15 ist im Ausführungsbeispiel eine Anordnung 17 zur Druckreduzierung vorgesehen, mittels der der Druck des Füllgases um einen vorbestimmten Wert erniedrigt werden kann. Bei der Anordnung 17 kann es sich beispielsweise um einen Druckminderer oder ein regelbares Drosselventil handeln. Stromabwärts von der Anordnung 17 mündet in die Verbindungsleitung 13 an einer Verbindungsstelle 18 eine Gaszuleitung 19 ein, die mit dem Vorratsbehälter 5 für eine weitere Füllgaskomponente, im Ausführungsbeispiel Helium, strömungverbunden ist. In der Gaszuleitung 19 ist gleichfalls eine Anordnung 20 zur Druckreduzierung vorgesehen. Weiterhin sind in der Verbindungsleitung 13 und der Gaszuleitung 16 Absperrventile 22,23 angeordnet.

Beim Betrieb der Vorrichtung 1 wird als Füllgas vorgesehenes verflüssigtes Argon aus dem Vorratsbehälter 4 über die Füllgaszuleitung 6 dem Primärabschnitt 8 des

Wärmetauschers 7 zugeführt. Dort erfolgt aufgrund des thermischen Kontakts mit dem Sekundärabschnitt 9 des Wärmetauschers 7 eine zumindest teilweise Verdampfung des Füllgases. Im Anschluss daran wird das Füllgas der Heizeinrichtung 15 zugeführt, die dem Füllgas eine Energie zuführt, die zumindest der Verdampfungsenthalpie entspricht, d.h. spätestens stromab von der Heizeinrichtung 15 ist das Füllgas vollständig verdampft. Über die Verbindungsleitung 13 wird das verdampfte Füllgas in den Sekundärabschnitt 9 des Wärmetauschers 7 geleitet und gelangt dort an der Wärmetauscherfläche 10 in thermischen Kontakt mit dem noch flüssigen Füllgas im Primärabschnitt 8 des Wärmetauschers 7. Aufgrund des thermischen Kontakts kühlt sich das gasförmige Füllgas ab, im Idealfall bis auf die Temperatur des noch flüssigen Füllgases ab, kann jedoch aufgrund der Temperaturund Druckverhältnisse selbst nicht kondensieren. Das Füllgas befindet sich also in einem sehr kalten, jedoch gasförmigen Zustand. In diesem Zustand wird das Füllgas den Druckbehältern 2 über die isolierte Füllgasableitung 12 zur Befüllung zugeführt. Ein in der Füllgasableitung 12 vorgesehener Druckpuffer 22 dient dabei dazu, mögliche Druckschwankungen in der Füllgasableitung 12, die bei der Befüllung der Druckbehälter 2 entstehen können, zu dämpfen und den Befüllvorgang insgesamt zu vergleichmäßigen. Nach Beendigung des Befüllvorgangs und dem Verschließen der Druckbehälter 2 erwärmt sich das Füllgas in den Druckbehältern 2 allmählich bis auf Umgebungstemperatur und erhöht seinen Druck erheblich. Werden beispielsweise die zu befüllenden Druckbehälter 2 ihrerseits - etwa mit Flüssigstickstoff - gekühlt und kondensiert somit das Gas im Innern der Druckbehälter 2 während der Befüllung, können nach Verschließen der Druckbehälter 2 und ihrer anschließenden Erwärmung auf Umgebungstemperatur Drücke erzielt werden, die den Eingangsdruck um das Mehrhundertfache übersteigen. Selbst für Höchstdrücke ausgelegte Druckbehälter können so mit Gas befüllt werden, dessen Druck bei der Befüllung im Bereich des Atmosphärendrucks oder nur wenige bar (10⁵ Pa) beträgt.

Zur Herstellung eines Füllgasgemisches, im Ausführungsbeispiel eines Argon-Helium- Gemisches, wird eine zusätzliche Füllgaskomponente - im Beispiel Helium - aus dem Vorratsbehälter 5 über die Gaszuleitung 19 in die Verbindungsleitung 13 eingespeist und vermischt sich dort mit dem verdampften Füllgas - im Beispiel Argon. Durch eine geeignete Einstellung bzw. Auswahl der Anordnungen 17, 20 zur Druckreduzierung wird ein gewünschtes Mischungsverhältnis zwischen den Komponenten eingestellt. Mittels der Absperrventile 22,23 kann die Zufuhr einer Füllgaskomponente zeitweise auch vollständig unterbunden werden. Weist die über die Gaszuleitung 19 zugeführte zusätzliche Füllgaskomponente eine höhere Temperatur als die Siedetemperatur des Füllgases im Vorratsbehälter 4, kann auf den Einsatz der Heizeinrichtung 15 ganz oder teilweise verzichtet werden. Die zur Verdampfung notwendige Energie wird dem Füllgas dann ganz oder teilweise von der zusätzlichen Füllgaskomponente übertragen. Das Füllgasgemisch gelangt anschließend in den Sekundärabschnitt 9 des Wärmetauschers 7, wird dort wie zuvor beschrieben abgekühlt und zur Befülleinrichtung 3 geleitet. Bei der zuvor beschriebenen Anordnung sollte der Siedepunkt der im Vorratsbehälter 5 gespeicherten zusätzlichen Füllgaskomponente niedriger sein als der des im Vorratsbehälter 4 gespeicherten Füllgases. Ist dies nicht der Fall, muss gewährleistet werden, dass es bei der Abkühlung des Füllgasgemisches im Wärmetauscher 7 nicht zur Kondensation der zusätzlichen Füllgaskomponente kommt. Dies wird dadurch erreicht, dass in diesem Fall dem System, beispielsweise mittels der Heizeinrichtung 15, eine entsprechend höhere Energie zugeführt wird, die die Kondensation der zusätzlichen Füllgaskomponente verhindert.

Die zusätzliche Füllgaskomponente oder weitere Füllgaskomponenten, können im Rahmen der Erfindung dem Füllgas auch an anderer- hier nicht gezeigter - Stelle hinzugeführt werden, insbesondere stromabwärts vom Sekundärabschnitt 9 des Wärmetauschers 7.

Im Ausführungsbeispiel wird der Druck des Füllgases in der Verbindungsleitung an der Anordnung 17 reduziert. Aufgrund der mit dem Druckabfall verbundenen Siedepunktserniedrigung wird gewährleistet, dass auch im Falle von Druckschwankungen in der Füllgasableitung 12 eine Kondensation stets zuverlässig verhindert wird.

Durch die Befüllung der Druckbehälter 2 mit sehr kaltem gasförmigem Füllgas oder Füllgasgemisch können nach Abschluss des Befüllvorgangs, dem Verschließen der Druckbehälter und der anschließenden Erwärmung der Druckbehälter 2 auf Umgebungstemperatur ohne großen apparativen Aufwand in den Druckbehältern 2 Drücke von 700bar und mehr erzielt werden. Die Vorrichtung 1 ist damit besonders geeignet zum Befüllen von Gasgeneratoren für Airbags geeignet.
- 1.: Vorrichtung
- 2.: Druckbehälter
- 3.: Befülleinrichtung
- 4.: Vorratsbehälter
- 5.: Vorratsbehälter
- 6.: Füllgasleitung
- 7.: Wärmetauscher
- 8.: Primärabschnitt (des Wärmetauschers)
- 9.: Sekundärabschnitt (des Wärmetauschers)
- 10.: Wärmetauscherfläche
- 11. 12.: Füllgasableitung
- 13.: Verbindungsleitung
- 14.: Mess- und Regeleinrichtung
- 15.: Heizeinrichtung
- 16.: Temperatursensor
- 17.: Anordnung zur Druckreduzierung
- 18.: Verbindungsstelle
- 19.: Gaszuleitung
- 20.: Anordnung zur Druckreduzierung
- 21. - 22.: Druckpuffer
- 23.: Absperrventil
- 24.: Absperrventil

## Patentansprüche

1. Verfahren zum Befüllen von Druckbehältern mit kaltem Gas oder Gasgemisch, bei dem ein Füllgas oder eine Komponente eines Füllgasgemisches in einem Vorratsbehälter (4) bei tiefen Temperaturen im verflüssigten Zustand gelagert und einem Druckbehälter (2) zur Befüllung im kalten, gasförmigem Zustand zugeführt, und durch Erwärmen des Gases im Druckbehälter ein Druck aufgebaut wird,
**dadurch gekennzeichnet,**
**dass** das Füllgas oder die Füllgaskomponente aus dem Vorratsbehälter (4) vor seiner Zuführung an den Druckbehälter (2) im verflüssigten Zustand einem Wärmetauscher (7) zugeführt, durch Zuführen einer mindestens der Verdampfungsenthalpie entsprechenden Energie verdampft und das verdampfte Füllgas bzw. die verdampfte Füllgaskomponente an Wärmetauscherflächen (10) des Wärmetauschers (7) in thermischen Kontakt mit dem verflüssigten Füllgas bzw. der verflüssigten Füllgaskomponente aus dem Vorratsbehälter (4) gebracht wird.

2. Verfahren nach Anspruch 1, **dadurch gekennzeichnet, dass** die Erwärmung des Füllgases und/oder der Mengendurchfluss des Füllgases durch den Wärmetauscher (7) in Abhängigkeit von der Temperatur des Füllgases geregelt wird.

3. Verfahren nach Anspruch 1 oder 2, **dadurch gekennzeichnet, dass** das Füllgas vor seiner Zuführung an den Druckbehälter (2) entspannt wird.

4. Verfahren nach einem der vorhergehenden Ansprüche, **dadurch gekennzeichnet, dass** die Erwärmung des Füllgases durch die Beimischung eines Zusatzgases erfolgt.

5. Verfahren nach einem der vorhergehenden Ansprüche, **dadurch gekennzeichnet, dass** die Erwärmung des Füllgases durch eine elektrische Beheizung oder durch Wärmekontakt mit einem weiteren Medium erfolgt.

6. Verfahren nach einem der vorhergehenden Ansprüche, dass das verdampfte Füllgas durch den Wärmekontakt mit dem verflüssigten Füllgas im Wärmetauscher (7) zumindest annähernd auf die Temperatur des verflüssigten Füllgases abgekühlt wird, jedoch im gasförmigen Zustand verbleibt.

## Claims

1. Method for filling pressure vessels with cold gas or gas mixture, in which method a filling gas or a component of a filling gas mixture is stored in a storage vessel (4) at low temperatures in the liquefied state and is supplied in the cold, gaseous state to a pressure vessel (2) in order to fill the latter, and a pressure is built up in the pressure vessel by heating the gas,
**characterized**
**in that** the filling gas or the filling gas component from the storage vessel (4), before being supplied to the pressure vessel (2), is supplied in the liquefied state to a heat exchanger (7), is evaporated by means of the supply of an amount of energy at least corresponding to the evaporation enthalpy, and the evaporated filling gas or the evaporated filling gas component is brought into thermal contact, at heat exchanger surfaces (10) of the heat exchanger (7), with the liquefied filling gas or the liquefied filling gas component from the storage vessel (4).

2. Method according to Claim 1, **characterized in that** the heating of the filling gas and/or the mass flow rate of the filling gas through the heat exchanger (7) is regulated as a function of the temperature of the filling gas.

3. Method according to Claim 1 or 2, **characterized in that** the filling gas is expanded before being supplied to the pressure vessel (2).

4. Method according to one of the preceding claims, **characterized in that** the heating of the filling gas is realized by means of the admixture of an additional gas.

5. Method according to one of the preceding claims, **characterized in that** the heating of the filling gas is realized by an electric heating means or by means of thermal contact with a further medium.

6. Method according to one of the preceding claims, **characterized in that** the evaporated filling gas is cooled at least approximately to the temperature of the liquefied filling gas, but remains in the gaseous state, as a result of the thermal contact with the liquefied filling gas in the heat exchanger (7).

## Revendications

1. Procédé de remplissage de récipients sous pression par du gaz froid ou un mélange de gaz froids, dans lequel un gaz de remplissage ou un composant d'un mélange de gaz de remplissage est conservé à l'état liquide à basse température dans un récipient de réserve (4) et est amené à l'état gazeux froid dans le récipient sous pression (2) pour le remplir, une pression étant établie dans le récipient sous pression par échauffement du gaz,
**caractérisé en ce que**
le gaz de remplissage ou le composant de gaz de remplissage provenant du récipient de réserve (4) est amené à l'état liquide dans un échangeur de chaleur (7) avant d'être amené dans le récipient sous pression (2) et est vaporisé par apport d'une énergie qui correspond au moins à l'enthalpie de vaporisation et
**en ce que** le gaz de remplissage vaporisé ou le composant vaporisé du gaz de remplissage sont amenés en contact thermique sur les surfaces (10) d'échange de chaleur de l'échangeur de chaleur (7) avec le gaz de remplissage liquéfié ou le composant liquéfié de gaz de remplissage provenant du récipient de réserve (4).

2. Procédé selon la revendication 1, **caractérisé en ce que** l'échauffement du gaz de remplissage et/ou le débit de gaz de remplissage à travers l'échangeur de chaleur (7) sont régulés en fonction de la température du gaz de remplissage.

3. Procédé selon les revendications 1 ou 2, **caractérisé en ce que** le gaz de remplissage est détendu avant d'être amené dans le récipient sous pression (2).

4. Procédé selon l'une des revendications précédentes, **caractérisé en ce que** l'échauffement du gaz de remplissage s'effectue par mélange avec un gaz supplémentaire.

5. Procédé selon l'une des revendications précédentes, **caractérisé en ce que** l'échauffement du gaz de remplissage s'effectue à l'aide d'un chauffage électrique ou par contact thermique avec un autre fluide.

6. Procédé selon l'une des revendications précédentes, **caractérisé en ce que** dans l'échangeur de chaleur (7), le gaz de remplissage est refroidi au moins approximativement à la température du gaz de remplissage liquéfié par l'échangeur thermique avec le gaz de remplissage liquéfié mais reste à l'état gazeux.
